# DEMANDE DE BREVET EUROPEEN

(11) **EP 1 693 805 A1**
(43) Date de publication de la demande: **23.08.2006**
(21) Numéro de dépôt: 05290349.9
(22) Date de dépôt: 16.02.2005
(51) Int. Cl.: G07F 11/58, G07F 11/52, B60P 1/64

(54) **Dispositif de distribution de bois de chauffage et produits de bois pour chauffage et cuisson**

(71) Demandeur: Arnaud, Daniel, 81100 Castres (FR)
(72) Inventeur: Arnaud, Daniel, 81100 Castres (FR); Doat, Arnaud, 81100 Castres (FR)

(57) **Abrégé**

Dispositif de distribution de bois de chauffage et produit de bois pour chauffage et cuisson .

L'invention concerne un dispositif permettant de délivrer automatiquement, sans intervention humaine , à n'importe quelle heure une quantité déterminée de bois de chauffage ou de cuisson .

Une trappe à ouverture commandée par monnayeur permet de se servir de ces produits . Ce dispositif est transportable , géré à distance par téléphone mobile embarqué et autonome sur le plan des énergies nécessaires à son fonctionnement(5) .

Le dispositif selon l'invention est particulièrement destiné à la distribution de produits énergétiques renouvelables .

## Description

L'invention a trait à la distribution de bois de chauffage et des dérivés du bois au moyen de dispositifs permettant aux utilisateurs de cette source d'énergie propre et renouvelable de s'approvisionner facilement.

Les inventeurs ont fait la constatation que les moyens actuellement disponibles pour satisfaire à cette fourniture n'existaient pas.

La fourniture de cette source d'énergie est l'apanage de sociétés ou groupements qui n'acceptent de se déplacer que pour la fourniture de plusieurs stères de bois, volume souvent incompatible avec la surface des logements actuels pourvus de cheminées, ou, le plus souvent, d'inserts de chauffage. Ces livraisons pouvant avoir lieu à n'importe quel moment de la journée et se résumant généralement à un déchargement d'un tas de bois déposé en vrac devant la porte de l'utilisateur qui devra le ranger lui même.

Selon la même invention ,un système à crochet comportant deux glissières latérales permettra le déplacement des modules sur des camions benne . (Fig. N°1)

Selon l'invention décrite , la délivrance des fagotins sera commandée par un monnayeur qui pourra être à pièces de monnaie ou à carte, ce monnayeur activera une chaîne de distribution tournant grâce à un moteur qui se mettra en marche quand le paiement du fagotin sera effectif .

Selon cette même invention, le contrôle du fonctionnement de ces modules sera assuré à distance grâce à un téléphone mobile embarqué .

Selon l'invention considérée , les sécurités actives assurant à la fois contre tout risque accidentel de blessures par chute d'un fagotin dans son alvéole de réception après l'ouverture de la trappe ou de délivrance de la marchandise avant contrôle de paiement seront assurés par des capteurs électroniques ou électromagnétiques .

Partant de ce constat, les demandeurs ont imaginé de distribuer ce bois de chauffage au moyen d'unités mobiles délivrant à chaque sollicitation des acheteurs, un volume de bois transportable à la main, et cela à n'importe quelle heure de jour ou de la nuit. Ces unités mobiles seraient situées à proximité de concentrations d'habitations, et ne nécessiteraient aucune contrainte énergétique extérieure.

Ayant compris l'intérêt d'inventer un tel dispositif, les inventeurs vont décrire de façon détaillée la conception de ce module permettant une nouvelle approche de la distribution du bois combustible.

La structure de ce module est réalisée en tube électro - soudé , et selon l'invention, les fagotins sont placés sur une chaîne de distribution comportant plus d'un logement et délivrant à chaque sollicitation d'un acquéreur, un fagotin de bois.

Selon l'invention le carénage intérieur du distributeur sera recouvert d'un revêtement à la fois lisse , souple et anti-adhérant , afin d'amortir les bruits de fonctionnement .

Selon l'invention, un système de trappe électromagnétique (3) interdira toute pénétration de la main de l'acquéreur dans celle- ci tant que le fagotin ne sera pas tombé à l'intérieur, et aucun fagotin ne pourra être à nouveau demandé tant que la trappe ne sera pas refermée complètement.

Selon l'invention décrite, chaque module sera alimenté par une source d'énergie électrique embarquée, de sorte que le module ne soit pas dépendant d'une source d'énergie extérieure, et puisse de ce fait être déposé n'importe où.

Selon cette même invention un système de contrôle à distance de ces modules sera assuré par un téléphone mobile relié à des capteurs électromécaniques qui déclencheront des appels à un centre de contrôle centralisé afin que le rechargement des modules puisse être effectué avant l'épuisement complet du stock ou pour avertir d'un problème technique imminent, tel qu'une baisse de l'énergie électrique embarquée ou une effraction au niveau du monnayeur.

Selon l'invention considérée, on comprendra que les réalisations et pratiques spécifiques décrites ci-dessus l'ont été en vue d'une divulgation plutôt qu'une limitation, et que de nombreuses modifications, combinaisons et substitutions peuvent être effectuées par les hommes de l'art sans s'éloigner ni de l'esprit, ni de la portée de l'invention prise dans ses aspects les plus larges.

## Revendications

1. Dispositif de distribution de bois de chauffage et produit de bois pour chauffage et cuisson **CARACTERISE PAR LE FAIT QU'**il est déplaçable grâce à un système de crochet et de deux glissières latérales .

2. Dispositif de distribution de bois de chauffage et produit de bois pour chauffage et cuisson selon la revendication 1 et **CARACTERISE PAR LE FAIT QUE** les fagotins sont délivrés automatiquement par commande d'un monnayeur (4) à pièces ou à carte, de jour comme de nuit, tous les jours de l'année.

3. Dispositif de distribution de bois de chauffage et produits de bois pour chauffage et cuisson selon la revendication 2 et **CARACTERISE PAR LE FAIT QUE** les fagotins sont délivrés grâce à une chaîne de distribution tournant par intervalles égaux , commandé par moteur, lui même commandé par un monnayeur à pièces ou à carte.

4. Dispositif de distribution de bois de chauffage et produits de bois pour chauffage et cuisson selon la revendication 3 et **CARACTERISE PAR LE FAIT QUE** ce dernier est autonome, ne nécessitant aucune alimentation électrique extérieure.

5. Dispositif de distribution de bois de chauffage et produits de bois pour chauffage et cuisson selon la revendication 4 et **CARACTERISE PAR LE FAIT QUE** le contrôle de son fonctionnement est géré par téléphone embarqué.

6. Dispositif de distribution de bois de chauffage et produits de bois pour chauffage et cuisson selon la **revendication 5 et CARACTERISE PAR LE FAIT QUE des sécurités** actives par capteurs électroniques ou électromagnétiques interdisent toute pénétration manuelle de la trappe de service (3) tant que le fagotin ne s'est pas immobilisé.

7. Dispositif de distribution de bois de chauffage et produits de bois pour chauffage et cuisson selon la revendication 6 et **CARACTERISE PAR LE FAIT QU'**un capteur électronique ou électromagnétique interdira toute délivrance dans la trappe de distribution d'un nouveau fagotin, tant que la trappe ne sera pas refermée correctement.

8. Dispositif de distribution de bois de chauffage et produits de bois pour chauffage et cuisson selon la revendication 7 et **CARACTERISE PAR LE FAIT QUE** les fagotins seront distribués par une chaîne de distribution dans laquelle ils seront préalablement placés en vue de leur délivrance, laquelle comportera plus d'un secteur (2).

9. Dispositif de distribution de bois de chauffage et produits de bois pour chauffage et cuisson selon la revendication 8 et **CARACTERISE PAR LE FAIT QUE** le revêtement intérieur du carter du distributeur sera recouvert d'un matériau lisse et insonorisant .
